# EUROPÄISCHE PATENTSCHRIFT

(11) **EP 1 911 867 B1**
(45) Veröffentlichungstag und Bekanntmachung des Hinweises auf die Patenterteilung: **03.05.2017**
(21) Anmeldenummer: 06021217.2
(22) Anmeldetag: 10.10.2006
(51) Int. Cl.: D04B 15/10

(54) **Nadelbett mit unterbrochenen Nadelführungen**
Needle bed with interrupted needle groove walls
Fonture avec des nervures interrompues

(43) Veröffentlichungstag der Anmeldung: 16.04.2008
(73) Patentinhaber: Groz-Beckert KG, 72458 Albstadt (DE)
(72) Erfinder: Krauss, Rainer, 73119 Zell u.A. (DE)
(74) Vertreter: Rüger, Barthelt & Abel

(56) Entgegenhaltungen:
- EP-A- 1 256 645
- EP-A2- 0 337 178
- GB-A- 1 498 358
- US-A- 3 817 058

## Beschreibung

Die Erfindung betrifft eine Strickmaschine, insbesondere zur Bestückung mit einem Nadelsatz, der Nadeln mit unterschiedlichen Fußpositionen aufweist.

Aus der DE 35 32 856 C1 ist eine Rundstrickmaschine mit einem Strickzylinder bekannt, der Führungskanäle für Nadeln und Einschließplatinen aufweist. Dabei sind Nadeln mit unterschiedlichen Fußpositionen vorgesehen. Entsprechend weist das zugeordnete Nadelschloss mehrere Schlossbahnen auf, die bezüglich der Nadellängsrichtung voneinander beabstandet sind. Der Strickzylinder weist Nuten auf, in die hochkant flache Führungsstege eingesetzt sind. Diese bilden die Wände der Führungskanäle für die Zungennadeln sowie für die Einschließplatinen. Der Strickzylinder ist in einen oberen Teil zur Lagerung der Einschließplatinen und einen unteren Teil zur Lagerung der Zungennadeln unterteilt. Die Führungsstege erstrecken sich über die gesamte Höhe des unteren Teils des Strickzylinders und des Strickschlosses. Entsprechend liegen die Nadeln großflächig an den Führungsstegen an. Zwischen dem Platinenschloss und dem Strickschloss sind die Führungsstege unterbrochen. Jedoch sind für jede Nadel bzw. Stricknadel-Einschließplatinen-Paarung zwei Führungsstege vorhanden.

Aus der US-Patentschrift Nr. 3,817,058 ist ein Nadelbett in Form eines Nadelzylinders bekannt, bei dem die Nadelkanäle zwischen Stegen definiert sind, die in Schlitzen der Umfangsfläche des Nadelzylinders sitzen. Die Stege weisen Ausschnitte und somit Unterbrechungen auf. Ebenso zeigt diese Druckschrift eine mit Platinen versehene ringförmige Rippscheibe (sinker dial member 32) mit unterbrochenen Stegwänden.

Bei schnell laufenden Strickmaschinen spielt die zum Antrieb der Stricknadeln erforderlich Kraft im Hinblick auf die Antriebsleistung eine zunehmende Rolle. Zur Erhöhung des Stabilität der Führungsstege werden in der GB 1 498 358 A modulare oder einstuckige Nadelbellen mit Grundkörperabschnitten in halber Nadelteilung eingesetzt.

Es ist Ziel der Erfindung ein Nadelbett hinsichtlich der zum Antrieb der Nadeln erforderlichen Leistung zu verbessern.

Diese Aufgabe wird mit einer Strickmaschine mit einem Nadelbett nach Anspruch 1 gelöst.

Das Nadelbett kann sowohl als Strickzylinder mit zueinander parallelen Nadelkanälen, als Rippscheibe mit radial angeordneten Nadelkanälen oder als Flachbett einer Flachbettstrickmaschine ausgebildet sein. Es zeichnet sich jeweils dadurch aus, dass wenigstens eine der Kanalwände der Nadelkanäle an einer dem Nadelschloss gegenüber liegenden Stelle eine Unterbrechung aufweist. Die Unterbrechung liegt vorzugsweise einer Schlosskurve, und zwar derjenigen Schlosskurve gegenüber, die die in dem betreffenden Nadelkanal befindliche Nadel nicht antreibt. Die Unterbrechung weist bezogen auf die Längsrichtung des Nadelkanals vorzugsweise eine Länge auf, die zumindest so groß ist wie die Amplitude der Schlosskurve einer anderen Nadel. Die Ausnehmung erstreckt sich somit bspw. zumindest über die Amplitude wenigstens einer nicht zu der Nadel des betrachteten Führungskanals gehörigen Schlosskurve. Als Amplitude der Schlosskurve wird dabei der in Richtung des Führungskanals gemessene Abstand zwischen der Fußposition bei am weitesten ausgetriebener anderer Nadel und Fußposition bei am weitesten zurückgezogener anderer Nadel verstanden.

Vorzugsweise ist die Anordnung so getroffen, dass die Kanalwände nur diejenigen Abschnitte einer Nadel seitlich abstützen, die der Abstützung wirklich bedürfen. Solche Abschnitte können beispielsweise die mit einem Nadelfuß versehenen Abschnitte der Nadel sein. Es genügt, wenn die in Nadellängsrichtung gemessene Länge der Kanalwände so groß ist wie der Nadelhub. Die fußlosen Abschnitte des Nadelkörpers können durch diese Maßnahme frei ohne Berührung von Kanalwänden laufen, was die Reibung der Nadel in ihrem Führungskanal reduziert. Dadurch wird die zum Antrieb der Nadel erforderliche Kraft vermindert. Die Nadel kann eine Maschinenstricknadel sein, die z.B. als Schiebernadel, Zungennadel, Umhängenadel usw. ausgebildet ist.

Außerdem kann durch die erfindungsgemäße Maßnahme der Verschleiß der Nadel in ihrem Führungskanal gemindert werden. Des Weiteren werden im Strickzylinder Freiräume geschaffen, die zur Kühlung der Nadeln beitragen können.

Der Strickzylinder kann mit herkömmlichen Stricknadeln bestückt werden. Sonderbauformen von Nadeln oder Strickwerkzeugen sowie Anpassungen an den geänderten Strickzylinder sind nicht erforderlich.

Die Erfindung eignet sich insbesondere für Nadelbetten, die mit einem Nadelsatz bestückt werden, der Nadeln mit unterschiedlichen Fußpositionen umfasst. Die Fußpositionen benachbarter Nadeln sind dabei häufig bezogen auf die Längsrichtung der Nadeln soweit gegeneinander versetzt, dass sich die Bewegungsbereiche der Füße nicht überlappen. Vorzugsweise ist das Nadelbett dann entlang einer Linie geteilt, die zwischen den Bewegungsbereichen der Füße der Nadeln mit unterschiedlichen Fußpositionen liegt. Damit ist die Trennlinie benachbarter Grundkörperabschnitte des Nadelbetts auch zwischen benachbarten Schlosskurven des Nadelschlosses angeordnet. Im Ergebnis wird jeder Nadelkörper noch lediglich über einen Teilabschnitt seines Fußteils durch die Kanalwände abgestützt. Umfasst der Nadelsatz beispielsweise Nadeln mit drei verschiedenen Fußpositionen und weist das Nadelschloss entsprechend drei Schlosskurven auf, wird der Fußabschnitt der Nadel beispielsweise lediglich in demjenigen Bereich seitlich abgestützt, in dem die dieser Nadel zugeordnete Schlosskurve angeordnet ist.

Die Kanalwände eines Grundkörperabschnitts bilden vorzugsweise eine Folge, die in Nadellängsrichtung gegen die von den Kanalwänden des benachbarten Grundkörperabschnitts gebildete Folge um ein, zwei oder mehrere Fußabstände (Teilungen) versetzt ist. Die Kanalwände eines Grundkörperabschnitts bilden vorzugsweise außerdem eine Folge, die quer zur Nadellängsrichtung gegen die von den Kanalwänden des benachbarten Grundkörperabschnitts gebildete Folge um ein, zwei oder mehrere Nadelabstände (Teilungen) versetzt ist. Insbesondere bei ringförmig ausgebildeten Nadelbetten, beispielsweise Strickzylindern, können dadurch verschiedene untereinander gleich ausgebildete Ringsegmente bereitgestellt werden, die um ein oder mehrere Teilungen gegeneinander verdreht, aneinander angesetzt und miteinander verbunden werden. Dies reduziert den Fertigungsaufwand, ohne Qualitätseinbußen hinnehmen zu müssen.

Die Grundkörperabschnitte werden vorzugsweise starr miteinander verbunden. Die Verbindung kann durch lösbare Verbindungsmittel, wie Schrauben, oder auch durch zerstörungsfrei nicht lösbare Verbindungsmittel, wie Klebeverbindungen, Schweißverbindungen oder dergleichen erfolgen.

Die Kanalwände werden vorzugsweise durch in entsprechende Schlitze eingesetzte Führungsstege (Einsätze) gebildet. Diese können aus einem anderen Material ausgebildet sein als der Grundkörper. Sie sind vorzugsweise ebene Flachteile, die in die vorgearbeiteten Schlitze des Grundkörpers eingesetzt und dort unlösbar befestigt werden. Die Befestigung kann durch Kleben, Nieten, Stemmen, Laserschweißen und dergleichen erfolgen.

Vorzugsweise schließen die Führungsstege an den Stirnseiten mit den Grundkörperabschnitten bündig ab. Dies führt zu einer einfachen Herstellung ohne Hinnahme einer Qualitätseinbuße.

Weitere Einzelheiten vorteilhafter Ausführungsformen der Erfindung sind Gegenstand der Zeichnung, der Beschreibung sowie von Ansprüchen.

In der Zeichnung ist ein Ausführungsbeispiel.der Erfindung veranschaulicht. Es zeigen:
- Figur 1: einen Strickzylinder mit Nadeln in vertikal geschnittener, ausschnittsweiser Prinzipdarstellung,
- Figur 2: den Strickzylinder nach Figur 1 in schematisierter Gesamtansicht,
- Figur 3: einen Ausschnitt aus dem Strickzylinder nach Figur 1 in perspektivischer Explosionsdarstellung und
- Figur 4: den Ausschnitt nach Figur 3 in perspektivischer Darstellung.

In Figur 1 ist ein Strickzylinder 1 einer Rundstrickmaschine im Vertikalschnitt und ausschnittsweise veranschaulicht. Der Strickzylinder 1 bildet ein Nadelbett 2. Dieses wird durch einen Grundkörper 3 gebildet, der im vorliegenden Ausführungsbeispiel aus mehreren ringförmigen Grundkörperabschnitten 4, 5, 6, 7, 8 und Führungsstegen 9, 11 besteht. Die Führungsstege 9, 11 sind in entsprechende Schlitze des Grundkörpers 3 eingesetzt und parallel zur Axialrichtung des Strickzylinders 1 orientiert. Zwischeneinander definieren sie Führungskanäle, in denen Nadeln 10 sitzen.

Dem Strickzylinder 1 ist ein Strickschloss 14 zugeordnet, zu dem Schlossbahnen 15, 16, 17, 18, 19 für die Nadeln 10 gehören. Die in dem Strickzylinder 1 vorhandenen Nadeln 10 weisen jeweils einen Nadelkörper mit einem daran vorgesehenen Fuß 21, 22, 23, 24, 25 auf. Der Nadelsatz weist dabei mehrere Gruppen von Nadeln 10 auf. Eine erste Gruppe von Nadeln 10 weist Füße 21 auf, die mit der ersten Schlossbahn 15 in Eingriff stehen. Eine zweite Gruppe von Nadeln 10 weist Füße 22 auf, die mit der darunter liegenden Schlossbahn 16 in Eingriff stehen. Eine dritte Gruppe von Nadeln 10 weist Füße 23 auf, die mit einer weiteren Schlossbahn 17 in Eingriff stehen. Eine vierte Gruppe von Nadeln 10 weist Füße 24 auf, die mit einer weiteren Schlossbahn 18 in Eingriff stehen. Eine fünfte Gruppe von Nadeln 10 weist Füße 24 auf, die mit einer unteren Schlossbahn 19 in Eingriff stehen. Die Füße 21, 22, 23, 24, 25 der Nadelgruppen sind somit axial voneinander beabstandet, wobei sie von den Schlossbahnen 15, 16, 17, 18, 19 jeweils in Zylinderlängsrichtung um einen Betrag hin und her gehend bewegt werden, der kürzer ist als die Schlossbahn 15, 16 17, 18 bzw. 19, gemessen in Nadellängsrichtung.

Die einzelnen ringförmigen Grundkörperabschnitte 4, 5, 6, 7, 8 des Strickzylinders 1 sind zueinander ausgerichtet angeordnet. Dazu dienen Ausrichtmittel 26, 27, 28, 29, die im vorliegenden Beispiel (Figur 1) als Zentriermittel in Form entsprechend angeordneter Zentrierbünde und Zentrierausnehmungen ausgebildet sind.

Die Besonderheit des Nadelbetts 2 bzw. Strickzylinders 1 wird aus den Figuren 3 und 4 ersichtlich. Der Grundkörperabschnitt 4 und der Grundkörperabschnitt 8 sind jeweils mit einer Anzahl von Schlitzen versehen, die mit der Anzahl der Nadeln 10 übereinstimmt. Somit steht für jede Nadel genau ein Führungskanal 30 zur Verfügung. Die dazwischen liegenden Grundkörperabschnitte 5, 6, 7 weisen weniger Schlitze und entsprechend auch weniger Führungsstege 9a, 9b, 9c auf als an dem Strickzylinder 1 Nadeln zu lagern sind. Es sind an jedem Grundkörperabschnitt 5, 6, 7 jeweils Führungsstege 9a, 9b, 9c paarweise angeordnet, um Führungskanäle 31a, 31b, 31c zu definieren. Die Weite dieser Führungskanäle 31a, 31b, 31c stimmt mit der Weite des Führungskanals 30 überein. Die Führungskanäle 31a, 31b, 31c dienen zur Lagerung derjenigen Abschnitte der Nadeln 10, die jeweils den Fuß 22 bis 24 tragen.

Zwischen den paarweise angeordneten Führungsstegen 9a sind Lücken 32a (Ausnehmungen) angeordnet, die keine Führungsstege enthalten. Durch diese Lücken hindurch erstrecken sich die Nadeln mit den Füßen 23 und 24 ungeführt. Entsprechend sind zwischen den paarweise angeordneten Führungsstegen 9b des Grundkörperabschnitts 6 Lücken 32b (Ausnehmungen) ausgebildet. Durch diese Lücken hindurch erstrecken sich die Nadeln mit den Füßen 22 und 24 ungeführt.

Entsprechend weist der Grundkörperabschnitt 7 zwischen den paarweise angeordneten Führungsstegen 9c Lücken 32c (Ausnehmungen) auf, durch die sich die Körper der Nadeln mit den Füßen 22, 23 ungeführt erstrecken.

Die Ausnehmungen bzw. Lücken 32a, 32b, 32c unterbrechen die Seitenwände des jeweiligen Führungskanals jeweils zumindest über die parallel zu den Nadeln 10 zu messende Länge der Schlossbahnen 16, 17, 18. Die Ausnehmungen sind dabei für jede Führungsbahn gerade dort angeordnet, wo sich diejenigen Schlossbahnen befinden, die nicht mit dem Fuß der Nadel des betrachteten Führungskanals in Eingriff stehen.

Somit ist jede Nadel lediglich an ihrem hakenseitigen Schaftabschnitt und ihrem hakenfernen Ende sowie an ihrem fußtragenden Abschnitt ihres Nadelkörpers geführt. Im Übrigen erstreckt sie sich frei durch den dem Nadelschloss 14 gegenüber liegenden Teil des Nadelbetts 2. Dies vermindert die Reibung der Nadel, insbesondere deren Haftreibung und unter Berücksichtigung der Nadelschmierung auch die Gleitreibung.

Mit der erfindungsgemäßen Maßnahme wird die Anzahl der in die Grundkörperabschnitte 5, 6, 7 zu fräsenden Schlitze halbiert..Außerdem werden entsprechend weniger Führungsstege benötigt. Dies ist ein Fertigungsvorteil.

Die Führungsstege 9a, 9b, 9c schließen an ihren Stirnseiten vorzugsweise bündig mit den Grundkörperabschnitten 5, 6, 7 ab. Sie bedürfen somit keiner besonderen Ausrichtung, was eine Fertigungsvereinfachung bedeutet. Die Stege 9a, 9b, 9c, 9d, 11 sind mit dem jeweiligen Grundkörperabschnitt 4, 5, 6, 7, 8 vorzugsweise unlösbar verbunden, beispielsweise verklebt. Ebenso können die Grundkörperabschnitte 4, 5, 6, 7, 8 miteinander verklebt sein.

In der vorliegenden Beschreibung wird das Nadelbett 2 als Strickzylinder 1 verstanden, wie er in Figur 2 gesondert veranschaulicht ist. Die Beschreibung gilt jedoch entsprechend für ein Nadelbett, das als Rippscheibe ausgebildet ist mit dem einzigen Unterschied, dass dann die in den Figuren 3 und 4 veranschaulichten, einander benachbarten Führungskanäle nicht axial sondern radial orientiert sind und dadurch einen spitzen Winkel zueinander definieren.

Das insoweit beschriebene Nadelbett 2 kann auch als Flachbett ausgebildet sein, wobei dann die vorliegende Beschreibung wiederum unter Zugrundelegung der Figuren 1, 3 und 4 entsprechend gilt. Die Grundkörperabschnitte 4, 5, 6, 7, 8 sind dann nicht ringförmig sondern leisten- oder stabförmig ausgebildet.

Ein Nadelbett 2 für eine erfindungsgemäße Strickmaschine weist Führungskanäle für die Strickwerkzeuge auf, die insbesondere im Bereich des Strickschlosses unterbrochen sind, so dass jede Nadel lediglich im Bereich ihres Fußes seitlich geführt ist. Vorzugsweise ist das Nadelbett segmentiert ausgebildet, wobei die Segmente an einer Fuge aneinander grenzen, die sich quer zu allen Führungskanälen erstreckt. Die Trennfuge liegt dabei zwischen den Schlossbahnen 15, 16; 16, 17; 17, 18 und 18, 19. Die Führungsstege der einzelnen Grundkörperabschnitte 5, 6, 7 sind jeweils um eine Nadelteilung gegeneinander versetzt angeordnet. Vorzugsweise sind die Grundkörperabschnitte 5, 6, 7 untereinander im Wesentlichen gleich ausgebildet und unlösbar miteinander verbunden.

### Bezugszeichenliste

- 1: Strickzylinder
- 2: Nadelbett
- 3: Grundkörper
- 4: Grundkörperabschnitt
- 5: Grundkörperabschnitt
- 6: Grundkörperabschnitt
- 7: Grundkörperabschnitt
- 8: Grundkörperabschnitt
- 9: Führungsstege 9a - 9d
- 10: Nadeln
- 11: Führungsstege
- 12 13 14: Strickschloss
- 15: Schlossbahn
- 16: Schlossbahn
- 17: Schlossbahn
- 18: Schlossbahn
- 19: Schlossbahn
- 20 21: Fuß
- 22: Fuß
- 23: Fuß
- 24: Fuß
- 25: Fuß
- 26: Ausrichtmittel
- 27: Ausrichtmittel
- 28: Ausrichtmittel
- 29: Ausrichtmittel
- 30: Führungskanal
- 31: Führungskanal
- 32: Ausnehmungen, Lücken

## Patentansprüche

1. Strickmaschine mit einem Nadelbett (2), in dem Nadeln (10) angeordnet sind, und einem Nadelschloss (14), wobei das Nadelbett (2):,
einen Grundkörper (3) mit einem ersten Grundkörperabschnitt (4), einem letzten Grundkörperabschnitt (8) und dazwischen angeordneten Grundkörperabschnitten (5, 6, 7) aufweist, wobei die dazwischen angeordneten Grundkörperabschnitte (5, 6, 7) jeweils mit Führungsstegen (9a, 9b, 9c) versehen sind, deren Anzahl kleiner als die Anzahl der an dem Nadelbett (2) zu lagernden Nadeln (10) ist,
wobei der Grundkörper (3) mit einer Anzahl von Führungskanälen (30, 31) versehen ist, die zur Aufnahme und längs verschiebbaren Lagerung von Nadeln (10) jeweils zwischen zwei Führungsstegen (9, 11) ausgebildet sind, **dadurch gekennzeichnet, dass**
wenigstens einer der Führungsstege (9, 11) an einer einem Nadelschloss (14) gegenüberliegenden Stelle eine Unterbrechung (32a, 32b, 32c) aufweist, und dass
der erste Grundkörperabschnitt (4) und der letzte Grundkörperabschnitt (8) jeweils mit einer Anzahl von Schlitzen zur Aufnahme von Führungsstegen (11, 9d) versehen sind, die mit der Anzahl der Nadeln (10) übereinstimmt, womit für jede Nadel (10) genau ein Führungskanal zur Verfügung steht

2. Strickmaschine nach Anspruch 1, **dadurch gekennzeichnet, dass** der Grundkörper ringförmig ausgebildet ist und dass das Nadelbett (2) ein Strickzylinder (1) oder eine Rippscheibe ist.

3. Strickmaschine nach Anspruch 1, **dadurch gekennzeichnet, dass** das Nadelbett (2) ein gestrecktes gerades Nadelbett einer Flachstrickmaschine ist.

4. Strickmaschine nach Anspruch 1, **dadurch gekennzeichnet, dass** in den Grundkörper (3) Schlitze eingebracht sind, in denen Einsätze gehalten sind, die die Führungsstege (9, 11) bilden.

5. Strickmaschine nach Anspruch 1, **dadurch gekennzeichnet, dass** die zu einem der dazwischen angeordneten Grundkörperabschnitte (5, 6, 7) gehörigen Führungsstege (9a) eine Folge bilden, die gegen eine Folge quer zu der Nadellängsrichtung versetzt ist, die von den Führungsstegen (9b) eines anderen dazwischen angeordneten Grundkörperabschnitts (5, 6, 7) gebildet ist.

6. Strickmaschine nach Anspruch 2, **dadurch gekennzeichnet, dass** einander benachbarte Grundkörperabschnitte (4, 5, 6, 7, 8) um einen Nadelabstand oder um mehrere Nadelabstände gegeneinander versetzt sind.

7. Strickmaschine nach Anspruch 1, **dadurch gekennzeichnet, dass** die Grundkörperabschnitte (4, 5, 6, 7, 8) an einer Trennfuge aneinander grenzen, die zwischen zwei Schlossbahnen (15, 16, 17, 18, 19) angeordnet ist.

8. Strickmaschine nach Anspruch 1, **dadurch gekennzeichnet, dass** die Grundkörperabschnitte (4, 5, 6, 7, 8) miteinander starr verbunden sind.

9. Strickmaschine nach Anspruch 1 und 4, **dadurch gekennzeichnet, dass** wenigstens zwei der Grundkörperabschnitte (4, 5, 6, 7, 8) mit untereinander gleich ausgebildeten Führungsstegen (9a, 9b) versehen sind.

10. Strickmaschine nach Anspruch 9, **dadurch gekennzeichnet, dass** die Führungsstege (9a, 9b) stirnseitig mit den Grundkörperabschnitten (4, 5, 6, 7, 8) abschließen.

## Claims

1. Knitting machine with a needle bed (2) in which needles (10) are arranged, and with a needle lock (14), wherein the needle bed (2):
has a base body (3) with a first base body portion (4), a last base body portion (8) and intermediate base body portions (5, 6, 7) arranged in between, wherein the intermediate base body portions (5, 6, 7) are each provided with guide webs (9a, 9b, 9c), the number of which is smaller than the number of needles (10) to be mounted on the needle bed (2),
wherein the base body (3) is provided with a number of guide channels (30, 31) which are configured for receiving and mounting needles (10) so as to be longitudinally displaceable between two respective guide webs (9, 11),
**characterized in that** at least one of the guide webs (9, 11) has an interruption (32a, 32b, 32c) at a point opposite a needle lock (14), and that
the first base body portion (4) and the last base body portion (8) are each provided with a number of slots for receiving guide webs (11, 9d) which corresponds to the number of needles (10), whereby precisely one guide channel is available for each needle (10).

2. Knitting machine according to claim 1, **characterized in that** the base body is formed annular and that the needle bed is a knitting cylinder (1) or a rib disc.

3. Knitting machine according to claim 1, **characterized in that** the needle bed is a stretched straight needle bed of a flat-knitting machine.

4. Knitting machine according to claim 1, **characterized in that** slots are made in the base body (3), and inserts forming the guide webs (9, 11) are held in the slots.

5. Knitting machine according to claim 1, **characterized in that** the guide webs (9a) belonging to one of the intermediate base body portions (5, 6, 7) form a sequence which is offset transversely to the needle longitudinal direction against a sequence which is formed by the guide webs (9b) of another intermediate base body portion (5, 6,7).

6. Knitting machine according to claim 2, **characterized in that** adjacent base body portions (4, 5, 6, 7, 8) are offset to each other by a needle spacing or by several needle spacings.

7. Knitting machine according to claim 1, **characterized in that** the base body portions (4, 5, 6, 7, 8) adjoin each other at a separating joint arranged between two lock tracks (15, 16, 17, 18, 19).

8. Knitting machine according to claim 1, **characterized in that** the base body portions (4, 5, 6,7, 8) are rigidly connected together.

9. Knitting machine according to claims 1 and 4, **characterized in that** at least two of the base body portions (4, 5, 6, 7, 8) are provided with guide webs (9a, 9b) which are formed identically to each other.

10. Knitting machine according to claim 9, **characterized in that** the guide webs (9a, 9b) terminate with the base body portions (4, 5, 6, 7, 8) at the end face.

## Revendications

1. Métier à tricoter comprenant une fonture (2), dans laquelle sont disposées des aiguilles (10), et une came d'aiguilles (14), la fonture (2) présentant :
un corps de base (3) comprenant une première partie de corps de base (4), une dernière partie de corps de base (8) et des parties de corps de base (5, 6, 7) disposées entre les deux, sachant que les parties de corps de base (5, 6, 7) intermédiaires sont respectivement pourvues de nervures de guidage (9a, 9b, 9c) dont le nombre est inférieur au nombre des aiguilles (10) à monter sur la fonture (2),
sachant que le corps de base (3) est pourvu d'un certain nombre de canaux de guidage (30, 31) qui sont réalisés en vue de la réception et du montage, avec possibilité de coulissement longitudinal, d'aiguilles (10), respectivement entre deux nervures de guidage (9, 11), **caractérisé en ce que**
au moins une des nervures de guidage (9, 11) présente une interruption (32a, 32b, 32c) à un emplacement situé en vis-à-vis d'une came d'aiguilles (14), et **en ce que**
la première partie de corps de base (4) et la dernière partie de corps de base (8) sont pourvues respectivement d'un certain nombre de fentes, destinées à recevoir des nervures de guidage (11, 9d), qui correspond au nombre des aiguilles (10), sachant que de ce fait, exactement un canal de guidage est disponible pour chaque aiguille (10).

2. Métier à tricoter selon la revendication 1, **caractérisé en ce que** le corps de base est réalisé sous une forme annulaire et **en ce que** la fonture (2) est un cylindre à tricoter (1) ou un plateau.

3. Métier à tricoter selon la revendication 1, **caractérisé en ce que** la fonture (2) est une fonture rectiligne allongée d'un métier à tricoter rectiligne.

4. Métier à tricoter selon la revendication 1, **caractérisé en ce que** dans le corps de base (3), sont ménagées des fentes dans lesquelles sont tenus des inserts qui forment les nervures de guidage (9, 11).

5. Métier à tricoter selon la revendication 1, **caractérisé en ce que** les nervures de guidage (9a) faisant partie de l'une des parties de corps de base (5, 6, 7) intermédiaires forment une suite qui est décalée transversalement au sens longitudinal des aiguilles par rapport à une suite formée par les nervures de guidage (9b) d'une autre partie de corps de base (5, 6, 7).

6. Métier à tricoter selon la revendication 2, **caractérisé en ce que** des parties de corps de base (4, 5, 6, 7, 8) mutuellement voisines sont décalées les unes par rapport aux autres d'un écartement d'aiguilles ou de plusieurs écartements d'aiguilles.

7. Métier à tricoter selon la revendication 1, **caractérisé en ce que** les parties de corps de base (4, 5, 6, 7, 8) sont contiguës au niveau d'un joint de séparation qui est placé entre deux chemins de cames (15, 16, 17, 18, 19).

8. Métier à tricoter selon la revendication 1, **caractérisé en ce que** les parties de corps de base (4, 5, 6, 7, 8) sont reliées de façon rigide les unes aux autres.

9. Métier à tricoter selon les revendications 1 et 4, **caractérisé en ce qu'**au moins deux des parties de corps de base (4, 5, 6, 7, 8) sont pourvues de nervures de guidage (9a, 9b) réalisées de façon identique entre elles.

10. Métier à tricoter selon la revendication 9, **caractérisé en ce que** les nervures de guidage (9a, 9b) se terminent en étant alignées avec le côté frontal des parties de corps de base (4, 5, 6, 7, 8).
